# EUROPÄISCHE PATENTSCHRIFT

(11) **EP 0 233 995 B1**
(45) Veröffentlichungstag und Bekanntmachung des Hinweises auf die Patenterteilung: **08.08.1990**
(21) Anmeldenummer: 86114744.5
(22) Anmeldetag: 23.10.1986
(51) Int. Cl.: A62B 17/00, B32B 27/00

(54) **Schutzanzug**
Protective suit
Vêtement de protection

(30) Priorität: 17.01.1986 DE 3601245
(43) Veröffentlichungstag der Anmeldung: 02.09.1987
(73) Patentinhaber: Herbert Berthold Fabrik für Arbeiterschutzbekleidung, D-5450 Neuwied 1 (DE)
(72) Erfinder: Berthold, Herbert, D-5450 Neuwied 1 (DE)
(74) Vertreter: Hentschel, Peter, Dipl.-Ing.

(56) Entgegenhaltungen:
- EP-A- 0 111 360
- DE-A- 2 835 412
- DE-U- 8 407 196
- FR-A- 1 579 758
- US-A- 3 337 382
- US-A- 4 442 162

## Beschreibung

Die Erfindung betrifft einen wind- und flüssigkeitsdichten, aus einem Schichtwerkstoff gefertigter Schutzanzug, bestehend aus einem Überzieher mit Hals- und Armelöffnungen, die mit Manschetten aus dehnbarem Material, vorzugsweise Gummi, versehen sind, wobei am Rand des Überziehers ebenfalls eine Manschette aus dehnbarem Material, vorzugsweise aus Gummi, angeordnet ist, und aus einer Hose aus gleichem Material wie der Überzieher, deren Manschetten ebenfalls aus dehnbarem Material, vorzugsweise aus Gummi, bestehen, wobei eine den Grundstoff bildende Teilschicht des Schichtwerkstoffes aus einem Trägergewebe in Form eines Gewirkes aus Polyamidfasern besteht, und eine andere Teilschicht des Schichtwerkstoffes aus einem anderen Kunststoff besteht und in Form einer Folie auf das Trägergewebe aufgetragen ist.

Schutzanzüge der zuvor genannten Art werden in der Regel aus schichtartig aufgebauten Werkstoffen gefertigt, wobei der Grundstoff, d.h. das Trägergewebe, meistens in Form eines sogenannten Gewirkes als textiles Flächengebilde entwickelt ist, welches durch Maschenbildung aus einem oder mehreren Fadensystemen auf Wirkmaschinen hergestellt wird, und die Oberschicht des Schichtwerkstoffes meistens aus einer Folie oder Membrane besteht.

Schichtwerkstoffe der vorgenannten Art zur Herstellung von Schutzanzügen sind bereits bekannt. So ist durch die DE-U 8 407 196 bereits ein aus einem Schichtwerkstoff gefertigter Schutzanzug gemäß der eingangs genannten Art bekannt geworden, bei dem sich eine Teilschicht des Schichtwerkstoffes, der sogenannte Grundwerkstoff, aus einem Trägergewebe in Form eines Gewirkes aus Kunststoffasern, z.B. aus Polyamid (6,6-Polyamid, auch Nylon-6,6 genannt), aufbaut, und eine andere, die Oberschicht bildende Teilschicht als Beschichtung aus einem anderen Kunststoff, z.B. Polyurethan oder PVC, auf das Trägergewebe auftragbar ist.

Der aus dieser Druckschrift bekannte Schutzanzug dient dem Wassersport. Mit der aus Polyurethan-Elastomerfasem oder PVC bestehenden Beschichtung dieses Anzuges wird zwar die angestrebte Wasserdichtheit der bekannten Wassersport-Bekleidung erreicht, jedoch ist diese Bekleidung wenig oder gar nicht atmungsaktiv, da die Beschichtung alle Gewebelücken absolut dicht überdeckt. Diese Wassersport-Bekleidung kann daher nicht über einen längeren Zeitabschnitt getragen werden.

Ein weiterer Nachteil besteht darin, daß beim Aufrollen von Bundmanschetten, Hose und Pullover der Wassersportbekleidung ein Wulstring gebildet wird, der nicht nur optisch stört, sondern auch zu einem Hängenbleiben des Trägers führen kann. Ferner entstehen beim Aufrollen der Bundmanschetten unvermeidlich Falten, die nach und nach die Wasserdichtheit der Bekleidung verringern oder sogar ganz in Frage stellen können. Hinzu kommt, daß die Handhabung der Aufrollung zur Erzielung der Wasserdichtheit sehr kompliziert und entsprechend zeitaufwendig ist. Darüber hinaus wird hierdurch der Tragekomfort erheblich eingeschränkt. Im übrigen erfordert diese Ausführung der Bundmanschetten einen höheren Verbrauch an teurem Werkstoff. Auch ist das Auftragen der Beschichtung aus Polyurethan-Elastomerfasern oder PVC auf das Polyamid-Trägergewebe sehr arbeitsaufwendig und damit kostspielig.

Da diese bekannte Bekleidung, wie ausgeführt, dem Wassersport dient, also wasserdicht sein muß, ist sie als Schutzanzug zur Verwendung in Reinräumen, in der Medizin, in der Pharma-, Elektronik-und Automobilindustrie sowie in anderen Branchen der Industrie nicht geeignet, da hier wegen der längeren Tragezeit insbesondere eine hohe Atmungsaktivität verlangt wird, die bei dem bekannten Schichtwerkstoff wegen der Beschichtung mit Polyurethan-Elastomerfasern oder PVC nicht möglich ist. Der bekannte Schutzanzug würde bei Verwendung in Reinräumen zu starker Schweißbildung führen und damit schnell die Leistungsfähigkeit des Trägers herabsetzen. Überdies könnte ein Klettverschluß im Reinraum nicht verwendet werden, da sich hier Partikel festsetzen können. Ganz abgesehen davon ist der bekannte Schutzanzug durch seine Beschichtung sehr steif und beeinträchtigt die Bewegungsfreiheit.

Außerdem würde es dem bekannten Schutzanzug aufgrund der vorbeschriebenen Nachteile an der erforderlichen Dichtheit gegenüber einem Eindringen von schädlichen Flüssigkeiten, Chemikalien, Dämpfen usw. fehlen. Umgekehrt wäre aufgrund der nachteiligen Gestaltung des bekannten Schutzanzuges auch zu erwarten, daß Flusen von der Unterbekleidung sowie Schweißpartikel des Trägers nach außen gelangen, wodurch Reinräume in unerwünschter Weise kontaminiert würden.

Die Folie an der Außenseite des Schichtwerkstoffes bei dem bekannten Schutzanzug ist zwar abwaschbar, aber weder scheuer-, knick- und zugstabil, noch ist sie sehr geschmeidig und dehnfähig. Darüber hinaus ist die bekannte Bekleidung weder flusenfrei noch antistatisch, noch silikonfrei, noch flammhemmend oder säurebeständig ausgebildet. Der bekannte Schutzanzug ist daher auch wegen dieser Nachteile als Arbeitskleidung zur Verwendung in Reinräumen ungeeignet.

Ferner ist aus der Druckschrift US-A 4 442 162 ein chemisch-biologisches Widerstandsmaterial und ein Verfahren zu seiner Herstellung bekannt geworden. Es handelt sich hierbei um einen durch Laminieren gewonnenen, mehrschichtigen Verbundwerkstoff, bei dem die tragende Grundschicht aus einem weiter oder enger gewebten Werkstoff aus normaler Polyamidfaser (6,6-Polyamid, auch 6,6-Nylon genannt) oder Polyester besteht, wobei auf die tragende Grundschicht aushärtbare, aus PVC bestehende, weitere Bindemittel enthaltende Grundschichten (z.B. Polyäthylenterephthalat) durch ein geeignetes Verfahren so aufklebbar sind, daß sie die Zwischenräume in dem weiter oder enger gewebten Grundwerkstoff abdecken, und bei dem die obersten Deckschutzschichten aus einer erhärtbaren, beispielsweise aus aliphatischem Polyurethan, Polyvinylidenchlorid, einem Fluorkunststottpolymeren, Nitrilkautschuk herstellbaren Überzugsmasse bestehen.

Durch das mehrfach angewendete Beschichtungs-Laminierverfahren ist dieser mehrschichtige Verbundwerkstoff zwar gegen das Eindringen chemischer Medien sehr widerstandsfähig und für nicht atmungsaktive, robuste Schutzbekleidung, Zeltstoffe, geteerte Leinwände und andere diesbezügliche Anwendungsgebiete besonders geeignet, kommt aber für einen Schichtwerkstoff eines Schutzanzuges, der trotz Wasserdampfdurchlässigkeit insbesondere flüssigkeits- und bakteriendicht, atmungsaktiv, sehr flexibel und flusenfrei sein muß, nicht in Frage. Im übrigen ist das Herstel-lungsverfahren für diesen mehrschichtigen Verbundwerkstoff ziemlich kostspielig.

Biegbare Schichtwerkstoffe zur Herstellung von wasserdichter Regenbekleidung, die eine wasserabweisende, mikroporöse Schicht, beispielsweise aus expandierendem Polytetrafluoräthylen (PTEE), und eine hydrophile Schicht, z.B. aus Polyätherpolyurethan, aufweisen, sind auch in der GB-PS 2 024 100 beschrieben. Die hydrophile Schicht läßt zwar Wasserdampf bis zu einer bestimmten Menge durch, verhindert aber den Durchgang von die Oberflächenspannung herabsetzenden Mitteln, die z.B. im Atmungsmedium enthalten sind. Für den Einsatz in Schutzanzügen kann zwar der textile Schichtwerkstoff stärker hydrophob gemacht werden, ist aber dann nicht mehr geschmeidig genug, weil die Schicht des hydrophilen Materials zu dick ist. Im übrigen führt eine dickere hydrophile Schicht zu stärkerer Wasserabsorption und daher zu starkem Anschwellen. Dünnere Schichten sind jedoch weniger geeignet, weil der biegbare Schichtwerkstoff dann leichter beschädigt werden kann.

Da eine aus einem derartigen Schichtwerkstoff gefertigte Schutzkleidung nicht ausreichend atmungsaktiv ist, kann sie nur für kurze Zeit getragen werden. Aber auch dann entwickelt sich meistens in dieser ein die Tragfähigkeit herabsetzendes, unangenehmes Kältegefühl, beispielsweise durch nicht eliminierbare Schweißbildung, was, wie auch die Bildung von möglichen Hitzestaus, zu einer verminderten Arbeitsleistung oder sogar zu einer vorübergehenden völligen Arbeitsunfähigkeit der betreffenden Person führen kann. Hinzu kommt, daß mikroporöse PTFE-Folien relativ teuer sind und deshalb in derartigen, massenweise hergestellten Schutzanzügen kaum eine Verwendung finden.

Dem Ansetzen von Schweiß- und sonstiger Feuchtigkeit am Innenteil eines solchen Schutzanzuges wurde nun dadurch begegnet, indem man das textile Flächengewirke am Innenteil des Schutzanzuges mit einem Imprägniermittel versah und damit das Gewirke wasserabweisend machte. Dieser Maßnahme steht aber der Nachteil gegenüber, daß die lmprägnation nicht lange hält und daher oft eine Nachimprägnation am fertigen Textilteil vorgenommen werden muß, was aber schwieriger als am ursprünglichen Werkstoff durchführbar und damit kostenaufwendiger ist. Hinzu kommt noch, daß bei längerem Einwirken des Imprägniermittels auf das textile Fadengewirke der Schutzanzug nicht mehr dicht bleibt und daher Feuchtigkeit aufnimmt, was ein unangenehmes Tragegefühl zur Folge hat und den Schutzanzug entsprechend schwerer und steifer macht.

Des weiteren ist aus der EP 111 360 ein biegbarer Schichtwerkstoff zur Herstellung von wasserdichten Bekleidungsstücken oder Zelten als Textilmaterial bekannt, das mit einem wasserdichten Folien-oder Membranmaterial mit einer Wasserdampfübertragungs-Geschwindigkeit von mindestens 1000 g/qm pro Tag überzogen ist. Das wasserdichte Folienmaterial besteht aus einem Copolyätherester, welcher sich aus mehreren, periodisch auftretenden Lang- und Kurzkettenester-Einheiten aufbaut, wobei die Langkettenestereinheiten aus Polyäthylenoxidglykol und die Kurzkettenester-Einheiten aus Polybutylenterephthalat bestehen können.

Weitere Copolyätherester, die in Schichtwerkstoffen zur Anfertigung von wind- und flüssigkeitsdichten Schutzanzügen Verwendung finden, sind in den GB-PS'en 682 866,1 1 403 210 und 1 404 340 beschrieben. Bevorzugt werden hier Copolyätherester, von denen die Kurzketteneinheiten ganz oder im wesentlichen ganz aus Polybutylen-Terephthalateinheiten bestehen.

Die in diesen Druckschriften angeführten, zum Teil hydrophob gemachten Folien- oder Membranwerkstoffe sind wind- und flüssigkeitsdicht, aber trotzdem sehr atmungsaktiv, weil sie aufgrund ihrer Struktur Wasserdampf durchlassen. Das Ausmaß der Wasserdampfdurchlässigkeit der Copolyätheresterfolien wie auch in anderen Folien hängt natürlich nicht nur von der Zusammensetzung dieser Folien ab, sondern auch von ihrer Folienstärke. Bei irgendeiner gewählten Folienstärke sollte die Geschwindigkeit der Wasserdampfdurchlässigkeit stets mindestens 1000 g/qm sein. Es ist festgestellt worden, daß sehr günstige Ergebnisse mit einer Polymerfolie in einer Stärke von 5 bis 35 Mikron erhalten werden. Optimale Ergebnisse liegen in der Regel dann vor, wenn die Stärke der Polymerfolie im Bereich von 10 bis 25 Mikron liegt.

Ebenfalls ist aus der Druckschrift DE-OS 2 835 412 ein mehrlagiger Stoff zur Herstellung von Bekleidung, insbesondere Skibekleidung, bekannt. Der mehrlagige Stoff umfaßt eine Mittelschicht aus feuchtigkeitsdurchlässigem Schaumstoff, auf die beiderseitig je eine als Futter- bzw. Deckschicht dienende Lage aus elastisch dehnbarem Textilmaterial aufbondiert ist, wobei die Schaumstofflage wenigstens 2 mm dick ist.

Bei diesem mehrlagigen Stoff besteht der die Mittelschicht bildende, feuchtigkeitsdurchlässige Schaumstoff aus einer offenzelligen Polyesterschaumfolie, die mit der Dicke von mindestens 2 mm feuchtigkeitsdurchlässig, windabweisend und wärmeisolierend ist. Zur Herstellung der relativ dicken Futterschicht dient beispielsweise ein saugfähiges, die Feuchtigkeit weiterleitendes, elastisch dehnbares Flauschgewirke oder eine Interlockware mit beidseitiger Elastizität. Die Futterschicht wird auf die Mittelschicht, die oberflächlich anschmelzbar ist, mittels Walzen aufbondiert, so daß.Fasermaterial aus der Mittelschicht in die Futterschicht eindringen und eine Verfestigung herbeiführen kann.

Die zumindest wasserabstoßende Deckschicht des mehrlagigen Stoffes ist aus einem beidseitig elastisch dehnbaren Gewirke gebildet, das ein zweischieniges Kettgewirke mit Tuch- bzw. Trikotiegung auf der einen und Köperlegung auf der anderen Schiene ist, wobei für die Köperlegung vorzugsweise ein texturierter Polyamidfaden verwendbar ist. Das Aufbondierverfahren zur Herstellung des bekannten mehrlagigen Stoffes ist überdies sehr aufwendig und daher teuer.

In der US-A 3 337 382 ist außerdem ein Verfahren zum Verkleben übereinanderliegender Kontaktschichten beschrieben, die aus einem gebundenen Faser- und Trägermaterial bestehen, wobei das Verkleben durch Reagieren eines Polyol- und eines polymeren Karbonsäure-Reaktionsmittels mit einer Anzahl von geraden Zusatzradikalen erfolgt, welche aus der Gruppe gewählt sind, die aus Karbonsäure-Radikalen und ihren Ester bildenden Derivaten besteht, um an Ort und Stelle eine Polyveresterung innerhalb des Kontaktbereiches zwischen dem Polyol- und polymeren Karbonsäure-Reaktionsmittel zu bewirken, wobei das Reaktionsmittel in der Schicht des gebundenen Fasermaterials enthalten ist, das im wesentlichen aus einem dieser Reaktionsmittel besteht und das Reaktionsmittel in der Schicht des Trägermaterials enthalten ist, welches im wesentlichen aus dem anderen der Reaktionsmittel besteht.

Die nach diesem Verfahren gewonnenen lagigen Verbundwerkstoffe können zwar zur Herstellung einer großen Anzahl von faserigen Trägermaterialien, beispielsweise von Florgewebe, Fußbodenbelägen, Teppichen, Kunststoffplatten, Filzwolle, Vliesen, Wolldecken und Kleidungseinlagen verwendet werden, da diese aber weder flusenfrei noch atmungsaktiv sind und auch nicht die erforderliche Flexibilität besitzen, scheiden sie als Verbundwerkstoff zur Herstellung von Schutzanzügen der eingangs genannten Art aus.

Schließlich sind der FR-A 1 579 758 gegenüber Zerreißen widerstandsfähige Folien .und Schichtwerkstoffe sowie ein Verfahren zu ihrer Herstellung beschrieben. Hiernach wird zuerst auf ein ablösbares Silikonpapier eine Schutzschicht aus Äthyl- und Methylacrylat, Ammoniumchlorid und färbendem Eisenpigment aufgetragen. Eine weitere Schicht besteht im wesentlichen aus Hydroxy-Polyesterurethan, welches vorher in einer Acetatmischung von Äthylmethyl-Glycolacetat ausgelöst wird, und die weitere Zusätze, wie z.B. Bariumsulfat und Silikonöl, enthält. In diese Schicht werden dann Viskosekurzfasem in einer Stärke von 0,1 bis 0,8 mm eingebracht. Nach einem Trocknen zwischen 50 und 150_{°}C werden auf dieser Schicht weitere, im wesentlichen aus Hydroxy-Polyesterurethan bestehende Schichten gebildet, so daß insgesamt ein aus sieben Schichten bestehender Verbundwerkstoff mit einer Wasserdampfdurchlässigkeit von 360 g/qm pro Tag gebildet wird. Dieser Verbundwerkstoff ist zwar biegbar, hat aber nicht die hohe Flexibilität, wie sie erforderlich ist. Wegen des Zusatzes von Silikonöl ist dieser Schichtwerkstoff im übrigen nicht silikonfrei.

Der Erfindung liegt daher die Aufgabe zugrunde, einen wind- und flüssigkeitsdichten, aus einem Schichtwerkstoff gefertigten Schutzanzug vorzuschlagen, der aufgrund seiner gewählten Werkstoffkombination ausreichend wasserdampfdurchlässig und damit atmungsaktiv sein, andererseits aber vor dem Eindringen schädlicher Medien den Träger schützen soll. Der Schutzanzug soll ferner aggressiven Medien widerstehen und sonstigen chemischen wie physikalischen Anforderungen in optimaler Weise genügen.

Diese Aufgabe wird erfindungsgemäß dadurch gelöst, daß die Fasern des Polyamidgewirkes eine antistatische Seele aus geeignetem Material enthalten; daß die Folie aus 100%igem Polyester besteht und eine Wasserdampfdurchtässigkeit von mindestens 1000 g/qm pro Tag hat; daß Nähte des Schutzanzuges einschließlich der Manschetten mit Bändern aus der Folie überschweißt sind; und daß sich die Bundmanschette des Überziehers und die Hosenmanschette überlappen.

Weitere Ausgestaltungen der Erfindung ergeben sich aus den Unteransprüchen 2 bis 4.

Die mit der Erfindung erzielten Vorteile bestehen insbesondere darin, daß der Schutzanzug nicht nur wind- und flüssigkeitsdicht, sondern auch aufgrund seiner ausreichenden Wasserdampfdurchlässigkeit in erforderlichem Maße atmungsaktiv ist. Der Schutzanzug kann daher über einen längeren Zeitraum (6 bis 8 Stunden) getragen werden, da selbst bei stärkerer körperlicher Belastung eine Schweißbildung wegen der Mikroporosität der Folie oder Membrane des Schutzanzuges nicht mehr möglich ist. Der Schutzanzug ist dank seiner besonderen Materialzusammensetzung flusen- und silikonfrei, zum Teil flammhemmend, kann leicht entgiftet und entstaubt werden. Darüber hinaus ist er zwischen 120 und 130 Grad Celsius autoklavierbar. Der Schutzanzug ist gegenüber aggressiven chemischen Medien beständig, waschbar bis 40 Grad Celsius und scheuer-, knick- und zugstabil. Er findet bevorzugt in Reinräumen, in der Medizin, in der Pharma-, Elektronik- und Automobilindustrie sowie in anderen Branchen der Industrie Verwendung.

Ausführungsbeispiele der Erfindung sind in den Zeichnungen dargestellt und werden im folgenden näher beschrieben. Es zeigt:
Fig. 1 eine schematische Ansicht des Überziehers des erfindungsgemäßen Schutzanzuges,
Fig. 2 eine schematische Ansicht der Hose des Schutzanzuges nach der Erfindung,
Fig. 3 eine schematische Ansicht über eine Ausführungsform des einteiligen Schutzanzuges nach der Erfindung,
Fig. 4 eine rasterförmige Ansicht des Trägergewebes aus Polyamid,
Fig. 5 eine Folie oder Membrane aus Polyester,
Fig. 6 eine weitere Ausführung über den im Schutzanzug verwendeten Schichtwerkstoff in auseinandergezogener Darstellung.

Fig. 1 zeigt einen aus einem flexiblen Schichtwerkstoff 2 gefertigten und mittels Nähten 1a zusammengehaltenen Überzieher 1 des erfindungsgemäßen wind- und flüssigkeitsdichten Schutzanzuges. Der flexible Schichtwerkstoff 2 besteht aus einem nicht gezeigten Trägergewebe 20 (siehe Fig. 4 und 6) in Form eines Gewirkes aus bekanntem Polyamid, beispielsweise aus 6-, 6,6- oder 11-Polyamid, wobei der Faden des Gewirkes eine antistatische Seele aus geeignetem Material enthält. Eine das Trägergewebe abdeckende, nicht gezeigte Folie oder Membrane 21 (siehe Fig. 5 und 6) als Oberstoff besteht aus 100%igem Polyester, beispielsweise aus einem bekannten Copolyätherester mit periodisch auftretenden Lang- und Kurzkettenestereinheiten, die wiederum aus Polyäthylenoxidglykol bzw. PolybutyJenterephthalat bestehen. Die Folie ist wind- und flüssigkeitsdicht, aber wegen ihrer Wasserdampfdurchlässigkeit von mindestens 1000 g/qm pro Tag in erforderlichen Maße atmungsaktiv und insbesondere gegenüber aggressiven Medien beständig. Der mit dieser Folie hergestellte Schichtwerkstoff liefert einen wind- und flüssigkeitsdichten Überzieher bzw., wie noch zu beschreiben ist, eine Hose, die zusammen als Schutzanzug über einen längeren Zeitraum (6 bis 8 Stunden) getragen werden kann, ohne daß es dabei zu Schweißansätzen im Innenteil des Schutzanzuges kommen kann. Ein mit diesem Werkstoff hergestellter Schutzanzug läßt sich in entsprechenden Einrichtungen, beispielsweise in einem Autoklaven, zwischen 120 und 130 Grad Celsius völlig steril machen. Die Folie als Oberstoff oder Oberschicht des Werkstoffes läßt sich auch abwaschen, ist scheuer- und knick- sowie zugstabil und sehr geschmeidig und dehnfähig. Der Schutzanzug ist flusenfrei, antistatisch und silikonfrei.

Der Überzieher 1 ist mit einer Halsmanschette 3 aus elastischem Material, vorzugsweise Gummi, versehen, deren Rand 3a gegen Ausfransen vernäht ist.

Die Halsmanschette 3 ist an der Halsöffnung 16 des Überziehers 1 durch eine Naht 3c befestigt. Die Halsmanschette 3 ist durch Nähte zusammengefügt. An Ärmelöffnungen 4 sind Ärmelmanschetten 4a und 4b aus elastischem Material, vorzugsweise Gummi, mittels Nähten 4a2 und 4b2 angebracht, die seitlich ebenfalls durch Nähte 4a3 und 4b3 verbunden sind. Vemähte Ränder 4a1 und 4b1 der Ärmelmanschetten 4a und 4b verhindern ein Ausfransen des elastischen Materials. Den Abschluß des Überziehers 1 bildet eine Bundmanschette 5 aus elastischem Material, vorzugsweise Gummi, die am Überzieher 1 mittelt einer Naht 5b angebracht ist. Seitlich wird die Bundmanschette 5 durch eine Naht 5c zusammengehalten. Die Bundmanschette 5 ist durch einen vernähten Rand 5a gegen Ausfransen gesichert.

In Figur 2 ist eine aus gleichem flexiblen Schichtwerkstoff wie der Überzieher 1 gefertigte Hose 6 gezeigt. Eine Hosenmanschette 7 aus elastischem Material, vorzugsweise Gummi, ist einem Oberteil 6a der Hose 6 durch eine Naht 7a3 angesetzt. Die Hosenmanschette 7 ist vom und hinten durch Nähte 7a2 zusammengefügt. Gegen Ausfransen ist die Hosenmanschette 7 durch einen vernähten Rand 7a1 geschützt. Das Oberteil 6a der Hose 6 ist durch eine Naht 9 und Hosenbeine 12 durch eine Naht 10 und 11 dicht zusammengehalten. Den Abschluß der Hosenbeine 12 bilden Hosenbeinmanschetten 12a und 12b, die wiederum durch Nähte 12a1 und 12b1 an den Hosenbeinen 12 wind- und flüssigkeitsdicht befestigt sind. Seitlich zusammengehalten werden die Hosenbeinmanschetten 12a und 12b durch Nähte 12a2 und 12b2 und sind an ihren Rändern 12a3 und 12b3 gegen Ausfransen vernäht. Die bereits beim Überzieher 1 beschriebenen Vorteile gelten in gleichem Maße auch für die Hose 6, da der hier mit dem Bezugszeichen 6 gekennzeichnete Schichtwerkstoff identisch mit dem Schichtwerkstoff 2 des Überziehers 1 ist.

Sämtliche Nähte, sowohl am Überzieher 1 als auch an der zugehörigen Hose 6, sind mit Bändern 22 aus der Folie oder Membrane 21 überschweißt und so sicher abgedichtet. Die Ränder 22 sind in den Zeichnungen gestrichelt dargestellt.

Hinzuzufügen ist noch, daß der Schichtwerkstoff und damit der Schutzanzug auch völlig keimfrei gemacht werden kann und ferner keine auch noch so kleine Fremdkörperteilchen durchläßt. Der Schutzanzug ist deshalb, wie bereits angedeutet, besonders in Reinräumen, in der Medizin, in der Pharma-, Elektronik- und Automobilindustrie sowie in anderen Branchen verwendbar, wo es insbesondere auf höchste Sauberkeit, Keim- und Partikelfreiheit sowie auf längere Tragzeiten ohne Schweißbildung und Hitzestaus ankommt. Mit diesem Schutzanzug wird dementsprechend die Leistungsfähigkeit der betreffenden Personen bedeutend erhöht. Gegenüber einem nachfolgend zu beschreibenden einteiligen Schutzanzug hat der zweiteilige Schutzanzug den Vorteil, daß bei Beschädigungen nicht der komplette Anzug, sondern nur ein Teil davon ersetzt werden muß.

Eine besondere Ausführungsform der Erfindung zeigt die Figur 3 mit einem einteiligen Schutzanzug 13, der höchsten Ansprüchen in Bezug auf Keim-und Partikelfreiheit gerecht wird. Die Nähte 13a und 18 sind auch hierbei zusätzlich mit Bändern 22 aus der Folie oder Membrane 21 (gestrichelt dargestellt) überschweißt, um auch an diesen Stellen ein mögliches Durchdringen von Flüssigkeit auszuschließen. An einer Halsöffnung 16 ist eine Halsmanschette 16a aus elastischem Material, vorzugsweise Gummi, wie beim Überzieher 1, durch eine Naht 16a1 befestigt, wobei die Halsmanschette 16a durch eine Naht 16b dicht zusammengefügt ist. An Ärmelöffnungen 14 sind Ärmelmanschetten 14a und 14b aus elastischem Material, vorzugsweise Gummi, durch Nähte 14a2 und 14b2 angebracht. Die Ärmelmanschetten 14a und 14b werden seitlich ebenfalls durch Nähte 14a3 und 14b3 zusammengehalten und sind am Ende durch vemähte Ränder 14a1 und 14b1 gegen Ausfransen geschützt. Ein in der Mitte des Schutzanzuges angebrachter, verdeckt angeordneter Reißverschluß 15 ermöglicht das schnelle Öffnen und Schließen des einteiligen Schutzanzuges 13. Mit dem Bezugszeichen 17 ist wiederum der gleiche Schichtwerkstoff wie beim Überzieher 1 und der Hose 2 gekennzeichnet. An der Seite und im Schritt wird der einteilige Schutzanzug 13 durch Nähte 18 zusammengehalten. An Hosenbeinteilen 19 sind Hosenbeinmanschetten 19a und 19b aus elastischem Material, vorzugsweise Gummi, durch Nähte 19a1 und 19b1 angesetzt. Die Hosenbeinmanschetten 19a und 19b werden auch hier durch Nähte 19a2 und 19b2 dicht zusammengehalten. Am unteren Ende sind die Hosenbeinmanschetten 19a und 19b durch vernähte Ränder 19a3 und 19b3 gegen Ausfransen geschützt. Für sämtliche Nähte der Schutzanzüge 1, 6 bzw. 13 können auch solche mit verschiedenen Stichtypen vorgesehen sein.

Während Fig. 4 schematisch den rasterförmigen Aufbau des Trägergewebes 20 zeigt, ist in Fig. 5 die wind- und flüssigkeitsdichte, aber hoch atmungsaktive Folie oder Membrane 21 dargestellt.

Fig. 6 zeigt eine besondere Ausführungsform des Schichtwerkstoffes für den Schutzanzug, wobei die Folie 21 zwischen zwei Schichten des Trägergewebes 20 angeordnet ist.

## Patentansprüche

1. Wind- und flüssigkeitsdichter, aus einem Schichtwerkstoff _gefertigter Schutzanzug, bestehend aus einem Uberzieher mit Hals- und Armelöffnungen, die mit Manschetten aus dehnbarem Material, vorzugsweise Gummi, versehen sind, wobei am Rand des Überziehers ebenfalls eine Manschette aus dehnbarem Material, vorzugsweise aus Gummi, angeordnet ist, und aus einer Hose aus gleichem Material wie der Überzieher, deren Manschetten ebenfalls aus dehnbarem Material, vorzugsweise aus Gummi, bestehen, wobei eine den Grundstoff bildende Teilschicht des Schichtwerkstoffes aus einem Trägergewebe (20) in Form eines Gewirkes aus Polyamidfasern besteht, und eine andere Teilschicht des Schichtwerkstoffes aus einem anderen Kunststoff besteht und in Form einer Folie (21) auf das Trägergewebe aufgetragen ist, dadurch gekennzeichnet, daß die Fasern des Polyamidgewirkes eine antistatische Seele aus geeignetem Material enthalten; daß die Folie (21) aus 100%igem Polyester besteht und eine Wasserdampfdurchlässigkeit von mindestens 1000 g/qm pro Tag hat; daß Nähte (1a; 3b; 3c; 4a2; 4a3; 4b2; 4b3; 5b; 5c; 7a2; 7a3;9;10;11;12a1;12a2;12b1;12b2)desSchutzanzu- ges (1, 6) einschließlich der Manschetten (4; 4a; 4b; 5; 7; 12a; 12b) mit Bändern (22) aus der Folie (21) überschweißt sind; und daß sich die Bundmanschette (5) des Überziehers (1) und die Hosenmanschette (7) überlappen.

2. Schutzanzug nach Anspruch 1, dadurch gekennzeichnet, daß der Schichtwerkstoff aus zwei Teilschichten (20, 21) besteht, wobei die Folie (21) an der Außen- oder Innenseite des Trägergewebes (20) in der Form des Gewirkes aus Polyamidfasern vorgesehen ist.

3. Schutzanzug nach Anspruch 1, dadurch gekennzeichnet, daß der Schichtwerkstoff maximal drei verlaminierbare Schichten aufweist, wobei die Folie (21) zwischen zwei Schichten des Trägergewebes (20) angeordnet ist.

4. Schutzanzug nach Anspruch 1, dadurch gekennzeichnet, daß Ränder (3a; 4a1; 4b1; 5a; 7a1; 12a3; 12b3) der Manschetten (3; 4a; 4b; 5; 12a; 12b) gegen Abspalten von Fasern an den Schnittkanten vernäht sind.

## Claims

1. Protective suit being tight against liquids and winds, made of laminated sheet material, consisting of an overcoat provided with neck and arm openings equipped with collars manufactured of elastic material, preferably of rubber, whereby there is also arranged a collar made of elastic material on the rim of said overcoat, and of a pair of trousers consisting of the same material as said overcoat, the collars of which are also made of elastic material, preferably of rubber, whereby a partial layer, forming the base material of said laminated sheet material, consists of a carrier fabric (20) in the form of a woven construction consisting of polyamid fibers, and another partial layer of said laminated sheet material is made of another synthetic material and is coated onto said carrier fabric (20) in the form of a film (21), characterized in that said fibers of said woven polyamid construction contain an antistatic core made of a suitable material, said film (21) consists of polyester of 100 per cent, having a water vapour permeability of at least 1000 g/sqm per day, stiched seams (1a; 3b; 3c; 4a2; 4a3; 4b2; 4b3; 5b; 5c; 7a2; 7a3; 9; 10; 11; 12a1; 12a2; 12b1; 12b2) of said protective suit (1, 6) including said collars (4; 4a; 4b; 5; 7; 12a; 12b) are weld-overlaid by ribbons (22) made of said film (21) and that said waistband collar (5) of said overcoat (1) and said trouser collar (7) overlap each other.

2. Protective suit according to claim 1 wherein said laminated sheet material consists of two partial layers (20, 21), whereby the film (21) is provided either on the outside or inside of said carrier fabric (20) in the form of said woven construction made of polyamid fibers.

3. Protective suit according to claim 1 wherein said laminated sheet material comprises at the utmost three layers to be laminated, whereby said film (21) is arranged between two layers of said carrier fabric (20).

4. Protective suit according to claim 1 wherein skirts (3a; 4a1; 4b1; 5a; 7a1; 12a3; 12b3) of said collars (3; 4a; 4b; 5; 12a; 12b) are neated on cutting selvages against splitting off of fibers.

## Revendications

1. Vêtement de protection imperméable au vent et aux liquides en tissu stratifié, comprenant une chemise à ouvertures pour le cou et les mains munies de manchettes en matériel élastique, par préférence en caoutchouc, le bord de la chemise étant pourvu aussi d'une manchette en matériel élastique, par préférence en caoutchouc, ainsi qu'un pantalon en matériel identique à la chemise dont les manchettes consistent aussi en matériel élastique, par préférence en caoutchouc, une couche partielle formant le matériel de base du tissu stratifié consistant d'un tissu porteur (20) sous forme de tissu en fibres de polyamide et une autre couche partielle du tissu stratifié consistant d'une autre matière synthétique et étant appliquée sur le tissu porteur sous forme de feuille (21) caractérisé par le fait que les fibres du tissu en polyamide ont un noyau antistatique en matériel approprié; que la feuille (21) est faite pour 100% en polyester et a une perméabilité à la vapeur d'eau d'au moins 1000 g/m² par jour; que les coutures (1a; 3b; 4a2; 4a3; 4b2; 4b3; 5b; 5c; 7a2; 7a3; 9; 10;11;12a1;12a2;12b1;12b2) du vêtementde proteo- tion (1, 6) y compris les manchettes (4; 4a; 4b; 5; 7; 12a; 12b) sont soudées les unes sur les autres avec des rubans (22) de la feuille (21); et que la manchette de bord (5) de la chemise (1) et la manchette du pantalon (7) se recouvrent.

2. Vêtement de protection d'après la revendication numéro 1, caractérisé par le fait que le matériel stratifié consiste en deux couches partielles (20, 21), la feuille (21) étant prévue du côté extérieur ou intérieur du tissu porteur (20) dans la forme du tissu en fibres de polyamide.

3. Vêtement de protection d'après la revendication numéro 1, caractérisé par le fait que le matériel stratifié est pourvu de trois couches laminables au maximum, la feuille (21) étant disposée entre deux couches du tissu porteur (20).

4. Vêtement de protection d'après la revendication numéro 1, caractérisé par le fait que les bords (3a; 4a1; 4b1; 5a; 7a1; 12a3; 12b3) des manchettes (3; 4a; 4b; 5; 12a; 12b) sont fermés en cousant pour empêcher la fission des fibres aux bords de la coupe.
